# DEMANDE DE BREVET EUROPEEN

(11) **EP 0 099 299 A2**
(43) Date de publication de la demande: **25.01.1984**
(21) Numéro de dépôt: 83401420.1
(22) Date de dépôt: 08.07.1983
(51) Int. Cl.: G09F 3/03

(54) **Support présentoir pour objets de collection, notamment capillaires**

(30) Priorité: 12.07.1982 FR 8212180
(71) Demandeur: See, Jacques Léon Alexandre, Malibu California 90265 (US)
(72) Inventeur: See, Jacques Léon Alexandre, Malibu California 90265 (US)
(74) Mandataire: Madeuf, René Louis

(57) **Abrégé**

Le support présentoir pour éléments capillaires comporte des moyens (1, 2) en partie au moins transparents pour immobiliser de façon inamovible à la fois des éléments capillaires (6) auxquels une notoriété est attachée et des organes d'identification (7) et d'authentification certains (10) desdits éléments capillaires.

## Description

La présente invention concerne un nouveau support présentoir pour objets de collection qui constitue en lui- même un objet précieux au même titre que des pièces de monnaie, timbres, livres de collection ou reliques diverses. Le support présentoir de l'invention présente, en outre, l'avantage pour le collectionneur qu'il assure à celui-ci l'authenticité d'éléments en faisant partie intégrante.

Le nouveau produit que constitue l'objet de l'invention fait, en outre, que celui-ci peut permettre d'assurer un soutien financier à des sociétés et fondations de bienfaisance.

Conformément à l'invention, le support présentoir pour éléments capillaires comporte des moyens en partie au moins transparents pour immobiliser de façon inamovible à la fois des éléments capillaires auxquels une notoriété est attachée et des organes d'identification et d'authentification certains desdits éléments capillaires.

Diverses autres caractéristiques de l'invention ressortent d'ailleurs de la description détaillée qui suit.

Une forme de réalisation de l'objet de l'invention est représentée, à titre d'exemple non limitatif, au dessin annexé.

La fig. 1 est une perspective du support présentoir de l'invention.

La fig. 2 est une vue de face correspondant à la fig. 1. La fig. 3 est une perspective éclatée illustrant un mode de réalisation avantageux du support présentoir.

Le support présentoir iilustré au dessin comporte deux pièces principales 1 et 2 se présentant sous l'aspect de plaques parallélépipédiques. Au moins la plaque 1 est fabriquée en matière transparente et il est avantageux que les deux plaques soient fabriquées dans la même matière transparente. La matière utilisée pour la réalisation des plaques 1 et 2 est choisie parmi celles qui peuvent être facilement soudées, collées ou scellées d'une autre maniare.

Il est avantageux que la plaque 2 formant la pièce principale de fond délimite dans sa face avant un évidement 3 correspondant sensiblement à l'épaisseur d'une feuille d'identification 4. Par ailleurs, la plaque 1 présente de préférence une encoche 5 formée au niveau d'un de ses coins.

Les deux pièces principales 1 et 2 sont destinées à maintenir entre elles de façon inamovible après leur scellage une touffe 6 d'éléments capillaires, par exemple une touffe de crins d'un cheval de haute renommée.

La feuille d'identification 4 délimite sur au moins une face des emplacements pour des signes graphiques 7 par exemple le nom du cheval, le nom de son propriétaire, etc.

Supplémentairement, il est avantageux que la feuille d'identification 4 délimite une fenêtre 8 pour une microfiche correspondant au rapport d'identification de la touffe de crins établi par une autorité officielle, par exemple un huissier de justice ayant vérifié l'authenticité de ladite touffe.

Supplémentairement encore, la feuille d'identification comporte un emplacement 9 d'authentification sur lequel est apposé le sceau de l'autorité officielle, sceau qui est également apposé sur un bloc de cire 10 mis en place dans l'encoche 5 pour qu'il adhère à la fois aux pièces principales 1 et 2, à la feuille d'identification et à la touffe de crins 6. Pour conférer une valeur plus grande encore à l'objet décrit ci-dessus, il est avantageux que la feuille d'identification comporte un numéro d'ordre faisant apparaître que l'objet n'est réalisé qu'en une série limitée et constitue ainsi un objet de collection dont la valeur est certaine et tend à se développer dans le temps.

L'invention n'est pas limitée à l'exemple de réalisation représenté et décrit en détail, car diverses modifications peuvent y être apportées sans sortir de son cadre. En particulier, les éléments capillaires scellés et authentifiés peuvent être constitués autrement que par des touffes de crins ou poils d'animaux. En particulier, il peut s'agir de cheveux de personnages célèbres ou analogues.

## Revendications

1 - Support présentoir pour éléments capillaires_{/}caractérisé en ce qu'il comporte des moyens (1, 2) en partie au moins transparents pour immobiliser de façon inamovible à la fois des éléments capillaires (6) auxquels une notoriété est attachée et des organes d'identification (7) et d'authentification certains (10) desdits éléments capillaires.

2 - Support présentoir suivant la revendication 1, caractérisé en ce que les moyens d'immobilisation sont constitués par deux pièces principales en forme de plaques scellées entre elles entre lesquelles sont disposées une feuille d'identification et d'authentification ainsi qu'une touffe des éléments capillaires.

3 - Support présentoir suivant l'une des revendications 1 et 2, caractérisé en ce que les éléments capillaires font partiellement saillie des pièces principales qui les relient.

4 - Support présentoir suivant l'une des revendications 1 à 3, caractérisé en ce que la feuille d'identification comporte le sceau d'une autorité officielle.

5 - Support présentoir suivant l'une des revendications 1 à 4, caractérisé en ce que le sceau de l'autorité officielle est reproduit sur un bloc de cire coulée dans une encoche de l'une des pièces principales, ledit bloc de cire reliant les deux pièces principales, la feuille d'identification et les éléments capillaires.

6 - Support présentoir suivant l'une des revendications 1 à 5, caractérisé en ce que la feuille d'identification comporte, supplémentairement, une microfiche reproduisant le rapport d'authentification de l'autorité officielle.
